# EUROPÄISCHE PATENTSCHRIFT

(11) **EP 1 066 456 B1**
(45) Veröffentlichungstag und Bekanntmachung des Hinweises auf die Patenterteilung: **06.11.2002**
(21) Anmeldenummer: 99917899.9
(22) Anmeldetag: 29.03.1999
(51) Int. Cl.: F02B 75/16, F02B 75/00, F01P 5/06

(54) **LUFTGEKÜHLTER VERBRENNUNGSMOTOR MIT UM EINE VERTIKALE ACHSE ROTIERENDER KURBELWELLE, INSBESONDERE EINZYLINDER-DIESELMOTOR**
AIR-COOLED INTERNAL COMBUSTION ENGINE WITH A CRANKSHAFT WHICH ROTATES ABOUT A VERTICAL AXIS, ESPECIALLY A SINGLE CYLINDER DIESEL MOTOR
MOTEUR A COMBUSTION INTERNE REFROIDI PAR AIR ET COMPRENANT UN VILEBREQUIN TOURNANT AUTOUR D'UN AXE VERTICAL, NOTAMMENT MOTEUR DIESEL A UN SEUL CYLINDRE

(30) Priorität: 27.03.1998 DE 19813624
(43) Veröffentlichungstag der Anmeldung: 10.01.2001
(73) Patentinhaber: Motorenfabrik Hatz GmbH & Co. KG, 94099 Ruhstorf (DE)
(72) Erfinder: EDER, Erich, D-94152 Vornbach (DE)
(74) Vertreter: Grättinger & Partner (GbR)
(86) Internationale Anmeldenummer: EP9902126
(87) Internationale Veröffentlichungsnummer: WO99050542

(56) Entgegenhaltungen:
- FR-A- 2 399 200
- US-A- 3 183 899
- US-A- 4 432 309
- US-A- 4 540 888
- US-A- 4 890 584

## Beschreibung

Die Erfindung betrifft einen luftgekühlten Verbrennungsmotor mit um eine vertikale Achse rotierender Kurbelwelle, insbesondere einen Einzylinder-Dieselmotor, mit einer Kapselung, welche Kühlluftkanäle umschließt.

Bei luftgekühlten Motoren mit in der Einbaulage vertikaler Welle handelt es sich üblicherweise um Otto-Motoren für spezielle Anwendungen, z. B. als Antriebe für Rasenmäher, landwirtschaftliche Geräte oder dgl., wo durch die vertikale Welle Umlenkgetriebe eingespart werden können bzw. eine besonders niedrige Gerätebauhöhe verwirklicht werden kann. Derartige Antriebe sind in der Regel nicht für den Dauereinsatz konzipiert; ihr Leistungsbereich liegt gewöhnlich zwischen 2 und 5 kW.

Bei bekannten Kleindieselmotoren für industrielle Anwendungen handelt es sich in der Regel um stehende Motoren, d. h. solche mit in der Einbaulage um eine horizontale Achse rotierender Kurbelwelle, welche robust gebaut sind, einen multifunktionellen Einsatz ermöglichen und häufig mit Lärmschutzkapseln zum Schutz der Umgebung vor übermäßiger Lärmemission versehen sind. Der Leistungsbereich derartiger Industrie-Dieselmotoren erstreckt sich bei Einzylinder-Dieselmotoren bis zu einer Obergrenze von ca. 12 kW, bei einem Hubvolumen von 700 bis 750 cm³.

Bei einem in US-PS 4964378 beschriebenen ölgekühlten Einzylindermotor mit liegender Einbaulage gemäß dem Oberbegriff von Anspruch 1 ist eine teilweise Kapselung für eine zusätzliche Luftkühlung vorgesehen. Von einem Kühlluftgebläse am oberen Ende der Kurbelwelle wird ein Kühlluftstrom abgezweigt, der entlang Rippen des Kurbelgehäuses geleitet wird; ein zweiter Kühlluftstrom wird durch eine Gehäusekapsel geleitet, welche Zylinder und Zylinderkopf einhüllt. Beide Kühlluftströme werden getrennt abgeführt. An seiner Unterseite, wo sich das untere Ende der Kurbelwelle befindet, fehlt eine Kapselung des Motorgehäuses; dort wirkt lediglich die Ölkühlung, unterstützt durch gerippte Gehäusewände. Somit ist der bekannte Motor auf eine Kombination von Öl- und Luftkühlung angewiesen, was mit einem hohen Fertigungsaufwand verbunden ist.

Demgegenüber besteht das Ziel der vorliegenden Erfindung darin, einen für die industrielle Anwendung geeigneten Dieselmotor für den liegenden Einbau, d.h. mit vertikaler Welle zu schaffen, der sich für Anwendungen besonders eignet, bei denen es auf geringe Bauhöhe oder niedrige Schwerpunktslage ankommt und welcher trotzdem universell einsetzbar ist, d. h. Kraftabnahmestellen an beiden Stirnseiten des Motorgehäuses besitzt und für den Anschluß unterschiedlicher Hydraulikpumpen und Getriebe geeignet ist; außerdem soll der Motor als weiteres wichtiges Merkmal für die industrielle Anwendung ein effizientes Kühlsystem auch bei gekapselter Ausführung aufweisen; schließlich soll auch noch der Herstellungsaufwand niedrig sein.

Ein Motor, welcher als Einzylinder-Dieselmotor mit vertikaler Welle die genannten Eigenschaften aufweist und damit die vorstehende umfassende Aufgabe löst, besitzt die Merkmale gemäß dem Kennzeichen von Anspruch 1.

Demnach besitzt er eine Zuluftführung mittels eines Schwungradkühlgebläses, welches sich durch eine ausreichende Kühlluftmenge auszeichnet, die über ein Luftverteilungsgehäuse, welches das Schwungradkühlgebläse umgibt und gleichzeitig das schwungradseitige Anschlußgehäuse bildet, nach einem Zweistromkühlsystem verteilt wird. In diesem Sinne werden druckseitig vom Luftverteilungsgehäuse zwei Kühlluftteilströme abgezweigt, von denen einer über die Zylinder- und Zylinderkopfpartie geführt wird und damit diejenigen Motorkomponenten kühlt, die durch den Verbrennungsvorgang mit der Prozeßwärme belastet sind bzw. mit heißen Abgasen direkt in Berührung kommen; der andere Kühlluftteilstrom dient der Kühlung des Motoröls, welches im Motor als Schmier- und Kühlmittel eingesetzt wird; er wird dementsprechend um das Kurbelgehäuse herum und entlang der Ölwanne an der Unterseite des Motorgehäuses geleitet.

Die beiden Kühlluftteilströme, deren Verteilungsverhältnis etwa 2:1 beträgt, wobei der kleinere Teilstrom für die Ölkühlung ausreicht, werden schließlich in einem gemeinsamen Abluftschacht gesammelt und abgeführt.

Dabei wird in an sich bekannter Weise der erste Kühlluftteilstrom im wesentlichen durch eine Gehäusekapsel geleitet, welche Zylinder und Zylinderkopf umgibt, wobei diese Bauteile durch zwei Zweigströme umspült werden, die auf der Abströmseite wieder zusammengeführt werden.

Der zweite Kühlluftteilstrom wird unter einer Verkleidung an den verrippten Außenseiten zunächst entlang einer Seitenwand des Kurbelgehäuses, danach entlang der Ölwanne geleitet, wobei die Seitenwand dem Boden des Kurbelgehäuses bei stehendem Motor entspricht und wobei die Ölwanne an dessen Unterseite angebaut ist, die durch die Steuergehäuseaußenwand des Motors gebildet ist.

Im Rahmen der Erfindung wird eine besonders einfache Verhaubung des erfindungsgemäß mit zwei Kühlluftteilströmen gekühlten Motors dadurch erreicht, daß diese abströmseitig in einen gemeinsamen Abluftschacht münden, von wo sie nach außen abgeleitet werden.

Für einen derartigen liegenden Motor kann sich dessen Herstellung mit einem speziellen Motorgehäuse als zweckmäßig erweisen; es kann aber ökonomischer sein, ein bereits vorhandenes Motorgehäuse zu verwenden und dieses durch spezielle Bauteile zu ergänzen.

Ein derartiges spezielles Bauteil ist eine neue Ölwanne mit Kühlrippen an ihrer Außenseite und mit Verbindungselementen für den dichtenden Anschluß an ein vorhandenes Steuergehäuse, wobei auf der Seite des Steuergehäuses, in welchem u.a. Regler und Ölpumpe untergebracht sind, gewisse Modifizierungen für den Anschluß der Ölwanne zweckmäßig sein können.

Ein anderes spezielles Bauteil ist als Kühlrippen tragendes Bauteil ausgebildet, welches mit möglichst großer gemeinsamer Anlagefläche an der Außenseite der Seitenwand des Kurbelgehäuses angeschraubt ist.

Die genannten Bauteile dienen der Unterstützung des Wärmeübergangs aus dem Kurbelgehäuse und der Ölwanne in den zweiten Kühlluftteilstrom, der unter einer entsprechenden Verkleidung über die verrippten Bauteile geleitet wird. Dementsprechend bestehen diese Bauteile zur Gewichtsreduzierung und wegen der guten Wärmeleitung bevorzugt aus Aluminium. Eine besonders günstige Kühlwirkung ergibt sich infolge der liegenden Motoranordnung insbesondere dadurch, daß die gekühlte Seitenwand des Kurbelgehäuses, unter welcher sich bei stehendem Motor der Ölsumpf befindet, an ihrer Innenseite durch das Spritzöl des Kurbeltriebs stark beaufschlagt wird, was zu einem besonders günstigen Wärmeübergang führt.

Durch diesen verbesserten Wärmeübergang verbunden mit der vorteilhaften Führung der beiden Kühlluftteilströme über entsprechend verrippte Bauteile, womit vorliegend neben der Kühlrippen an Zylinder und zylinderkopf auch die genannten speziellen Bauteile gemeint sind, gelingt es im Vergleich zu entsprechend stehend eingebauten Motoren eine Absenkung der Öltemperatur um bis zu 35°C zu erreichen, wobei eine Gesamtzuluftmenge von ca. 10 m³/min zugrundegelegt wird.

Mit der erfindungsgemäß verwirklichten besonders effizienten Luftkühlung, die mit einer besonders niedrigen Öltemperatur einhergeht, lassen sich Applikationen unter hoher Dauerlast und bei extremen Umweltbedingungen bei hoher Betriebszeit des Motoröls verwirklichen, was zu einer wünschenswerten Verlängerung der Wartungsintervalle führt.

Im folgenden wird ein Ausführungsbeispiel der Erfindung anhand der Zeichnung erläutert, welche einen schematischen Querschnitt durch die Motorachse zeigt.

Die Zeichnung zeigt im Vertikalschnitt einen Einzylinder-Dieselmotor in seiner normalen Einbaulage, wobei die Achse der Kurbelwelle 1 vertikal verläuft. In Verbindung mit der Kurbelwelle 1 erkennt man die Ausgleichsmassen 27 sowie das Pleuel 28 mit dem Kolben 29. Um den Kolben 29 ist schematisch der Zylinder 10 mit entsprechenden Kühlrippen dargestellt; auf dem Zylinder 10 sitzt der Zylinderkopf 11. Innerhalb des Zylinderkopfdeckels 30 erkennt man ein Ventil 31.

Die Kurbelwelle 1 ist in entsprechenden Lagern der oberen Stirnwand 2 und der unteren Stirnwand 15 des Kurbelgehäuses gelagert. Am oberen Ende der Kurbelwelle 1 ist ein Schwungrad in Form eines Radialgebläses 3 angeflanscht, welches im Inneren eines Luftverteilungsgehäuses 4 angeordnet ist. Das Luftverteilungsgehäuse 4 ist an der Außenseite der oberen Stirnwand 2 des Kurbelgehäuses befestigt. Es bildet um den Gebläserotor herum einen Druckraum 5. Die zwischen den Gebläseschaufeln gemäß Pfeilen A1 einströmende Ansaugluft gelangt über den Druckraum 5 durch eine Öffnung 8 als erster Kühlluftteilstrom L1 in eine Gehäusekapsel 21, welche Zylinder 10 und Zylinderkopf 11 umgibt. Ein zweiter Kühlluftteilstrom L2 gelangt vom Druckraum 5 durch dessen Öffnung 9 in Kühlluftkanäle innerhalb einer seitlichen Verkleidung 22 und innerhalb einer unteren Verkleidung 23. Hinter der seitlichen Verkleidung 22 strömt der zweite Kühlluftteilstrom L2 zwischen Rippen 24 der Seitenwand 12 des Kurbelgehäuses, welche auf ihrer Innenseite mit Spritzöl gemäß den Pfeilen S1 beaufschlagt wird. Der zweite Kühlluftteilstrom L2 strömt weiter zwischen den Rippen 25 der Ölwanne 13, welche an der Steuergehäuseaußenwand 26 befestigt ist. Im Steuergehäuse 14 sitzt eine Ölpumpe 32, welche über eine Ansaugleitung 33 mit einem Sieb 34 auf dem Grund des Ölsumpfs in der Ölwanne 13 verbunden ist. Das Spritzöl gelangt wieder in die Ölwanne durch entsprechende Ölrückführungsöffnungen in der unteren Stirnwand 15 des Kurbelgehäuses und weiter durch das öldurchlässige Steuergehäuse 14. Im Bereich des abtriebsseitigen Wellenlagers 16, in welchem die Verlängerung 17 der Kurbelwelle gelagert ist, verlaufen die Rippen 25 der Ölwanne 13 seitlich um diese Lagerstelle herum, ohne daß es dabei zu einer Störung der Luftströmung kommt. Der zweite Kühlluftteilstrom L2 verläßt gemäß Pfeil 19 die Rippen 25 der Ölwanne 13 und vereinigt sich im Inneren der Gehäusekapsel 21 auf deren Auslaßseite mit dem dort gemäß Pfeilen 18 mündenden ersten Kühlluftteilstrom L1. Von dort strömen die vereinigten Kühlluftteilströme gemäß Pfeil 20 durch einen Abluftschacht nach außen.

Aus der Zeichnung wird ferner deutlich, daß der erste Kühlluftteilstrom L1 sich in zwei Zweigströme aufteilt, während er Zylinder 10 und Zylinderkopf 11 umspült, bevor er zusammen mit dem zweiten Kühlluftteilstrom L2 durch den Abluftschacht gemäß Pfeil 20 austritt. Die beiden Kühlkreisläufe beschreiben somit Strömungswege, welche im wesentlichen parallel zur Zeichenebene verlaufen, bevor sie sich im Abluftschacht sammeln und diesen in Richtung des Pfeils 20 verlassen. Eine Umströmung des Motorgehäuses in einer Ebene senkrecht zur Zeichenebene findet nicht statt, wie sich aufgrund des bekannten Aufbaus derartiger Motoren von selbst erklärt.

## Patentansprüche

1. Luftgekühlter Verbrennungsmotor mit um eine vertikale Achse rotierender Kurbelwelle, insbesondere Einzylinder-Dieselmotor, mit einer Kapselung, welche Kühlluftkanäle umschließt, und mit folgenden Merkmalen:
1.1 auf dem oberen Ende der Kurbelwelle (1) sitzt das Schwungrad, welches mit einem Radialgebläse (3) kombiniert ist;
1.2 ein auf der oberen Stirnwand (2) des Kurbelgehäuses angeschlossenes Luftverteilungsgehäuse (4) bildet den Druckraum (5) des Radialgebläses (3);
1.3 aus dem Druckraum (5) zweigen wenigstens zwei Kühlluftteilströme ab, von denen
1.3.1 ein erster Kühlluftteilstrom (L1) durch eine Gehäusekapsel (21), welche Zylinder (10) und Zylinderkopf (11) umgibt, geleitet wird, und
1.3.2 ein zweiter Kühlluftteilstrom (L2) innerhalb einer Verkleidung (22) an der Außenseite der dem Zylinder gegenüberliegenden Seitenwand (12) des Kurbelgehäuses geleitet wird
**gekennzeichnet durch** die folgenden Merkmale:
1.4 dem unteren Ende der Kurbelwelle (1) ist der Steuerdeckel (14) zugeordnet, an dessen Außenseite die Ölwanne (13) befestigt ist;
1.5 der zweite Külluftstrom (L2) wird innerhalb einer Verkleidung (23) an der Außenseite der Ölwanne (13) geleitet;
1.6 beide Kühlluftteilströme (L1, L2) werden abströmseitig gesammelt und strömen **durch** einen gemeinsamen Abluftschacht aus;
1.7 der Abluftschaft grenzt an die Abströmseite des Innenraums der Zylinder (10) und Zylinderkopf (11) umgebenden Gehäusekapsel (21) an.

2. Verbrennungsmotor nach Anspruch 1,
**dadurch gekennzeichnet,**
**daß** der erste Kühlluftteilstrom (L1) durch Zylinder (10) und Zylinderkopf (11) in zwei diese Bauteile umspülende Zweigströme geteilt ist, welche auf der Abströmseite wieder zusammengeführt werden.

3. Verbrennungsmotor nach Anspruch 1,
**dadurch gekennzeichnet,**
**daß** der zweite Kühlluftteilstrom (L2) durch das abtriebsseitige Wellenlager (16) in zwei daran seitlich vorbeigeführte Zweigströme geteilt ist, welche auf der Abströmseite wieder zusammengeführt werden.

4. Verbrennungsmotor nach Anspruch 1,
**dadurch gekennzeichnet,**
**daß** der Druckraum (5) im Luftverteilungsgehäuse (4) als Umfangskanal innerhalb seiner seitlichen Außenkontur ausgebildet ist, der seitliche Austrittsöffnungen (8, 9) für die beiden Kühlluftteilströme (L1, L2) aufweist.

5. Verbrennungsmotor nach Anspruch 1,
**dadurch gekennzeichnet,**
**daß** innerhalb der Verkleidung (22, 23) für den zweiten Kühlluftteilstrom (L2) in Strömungsrichtung verlaufende Kühlrippen (24, 25) auf der Seitenwand (12) des Kurbelgehäuses und/oder auf der Außenseite der Ölwanne (13) vorgesehen sind.

6. Verbrennungsmotor nach Anspruch 1,
**dadurch gekennzeichnet,**
**daß** die Ölwanne (13) als gesondertes mit Kühlrippen (25) an ihrer Außenseite und mit Verbindungselementen für den dichtenden Anschluß an die Außenwand (26) des Steuergehäuses (14) versehenes Bauteil ausgebildet ist.

7. Verbrennungsmotor nach Anspruch 1,
**dadurch gekennzeichnet,**
**daß** an der Außenseite der Seitenwand (12) des Kurbelgehäuses ein gesondertes, Kühlrippen (24) ausbildendes Bauteil mit großer gemeinsamer Anlagefläche angeschraubt ist.

## Claims

1. Air-cooled internal combustion engine with a crankshaft which rotates about a vertical axis, especially a single cylinder Diesel engine, with an encapsulation which surrounds the cooling air channels, and having the following features:
1.1 the flywheel, combined with a radial blower (3) positioned at the top end of the crankshaft (1);
1.2 an air distribution housing (4) joined to the top front wall (2) of the crankcase forms the pressure chamber (5) of the radial blower (3);
1.3 at least two sub-streams of cooling air branch off from the pressure chamber (5), of which
1.3.1 a first sub-stream of cooling air (L1) is guided through a housing encapsulation (21) which surrounds the cylinder (10) and the cylinder head (11), and
1.3.2 a second sub-stream of cooling air (L2) is guided within a lining (22) on the outside of the side wall (12) of the crankcase facing the cylinder, **characterised by** the following features:
1.4 the crankcase (1) has at its bottom end the associated timing case cover (14) with the oil pan (13) fastened to it;
1.5 the second sub-stream of cooling air (L2) is guided within a lining (23) on the outside of the oil pan (13);
1.6 both sub-streams of cooling air (L1, L2) are collected on the downstream side and exit through a common exhaust duct.
1.7 The exhaust duct adjoins the housing encapsulation (21), surrounding the cylinder (10) and the cylinder head (11), downstream of the inner space.

2. Inner combustion engine according to Claim 1, **characterised in that** the first sub-stream of cooling air (L1) is split by the cylinder (10) and the cylinder head (11) into two streams overflowing these two parts, merging again into one on the downstream side.

3. Internal combustion engine according to claim 1, **characterised in that** the second sub-stream of cooling air (L2) is split by the shaft bearing (16) at the output end into two streams guided on the sides of it, merging again into one on the downstream side.

4. Internal combustion engine according to claim 1, **characterised in that** the pressure chamber (5) is formed in the air distribution housing (4) as peripheral channel within its outer side contour which has side outlets (8, 9) for the two sub-streams (L1, L2) of cooling air.

5. Internal combustion engine according to claim 1, **characterised in that** cooling ribs (24, 25) extending in the direction of flow are provided for the second sub-stream (L2) within the lining (22, 23), on the side wall (12) of the crankcase and/or on the outside of the oil pan (13).

6. Internal combustion engine according to claim 1, **characterised in that** the oil pan (13) is designed as a separate component with cooling ribs (25) on the outside and with connecting elements for attaching it sealingly to the outside wall (26) of the timing case (14).

7. Internal combustion engine according to claim 1, **characterised in that** a separate component with a large joint contact face, forming cooling ribs (24), is bolted on the outside of the side wall (12) of the crankcase.

## Revendications

1. Moteur à combustion interne refroidi par air et comprenant un vilebrequin tournant autour d'un axe vertical, notamment un moteur Diesel à un seul cylindre, avec un encapsulage qui entoure les canaux d'air de refroidissement, et présentant les caractéristiques suivantes :
1.1 Sur l'extrémité supérieure du vilebrequin (1) est disposé le volant qui est combiné avec une soufflante radiale (3) ;
1.2 Un boîtier de répartition d'air (4) raccordé sur la paroi frontale (2) supérieure du carter de vilebrequin forme le compartiment de pression (5) de la soufflante radiale (3) ;
1.3 du compartiment de pression (5) partent au moins deux flux partiels d'air de refroidissement, dont
1.3.1 un premier flux partiel d'air de refroidissement (L1) est guidé par une capsule de boîtier (21), qui entoure le cylindre (10) et la culasse (11), et
1.3.2 un deuxième flux partiel d'air de refroidissement (L2) est guidé à l'intérieur d'un habillage (22) sur le côté extérieur de la paroi latérale (12), opposée au cylindre, du carter de vilebrequin
**caractérisé par** les caractéristiques suivantes :
1.4 à l'extrémité inférieure du vilebrequin (1) est attribué le couvercle de commande (14), sur le côté extérieur duquel est fixé le carter d'huile (13) ;
1.5 le deuxième flux d'air de refroidissement (L2) est guidé à l'intérieur d'un habillage (23) sur le côté extérieur du carter d'huile (13) ;
1.6 les deux flux partiels d'air de refroidissement (L1, L2) sont regroupés côté écoulement et s'évacuent par un puits de sortie d'air commun ;
1.7 le puits de sortie d'air est contigu au côté évacuation de l'espace intérieur des cylindres (10) et à la capsule de boîtier (21) entourant la culasse (11).

2. Moteur à combustion interne selon la revendication 1, **caractérisé en ce que** le premier flux partiel d'air de refroidissement (L1) est divisé par le cylindre (10) et la culasse (11) en deux flux dérivés qui arrosent ces composants et sont regroupés sur le côté évacuation.

3. Moteur à combustion interne selon la revendication 1, **caractérisé en ce que** le deuxième flux partiel d'air de refroidissement (L2) est divisé par le palier d'arbre (16) côté sortie en deux flux dérivés passant sur le côté de ce palier, lesquels sont regroupés sur le côté évacuation.

4. Moteur à combustion interne selon la revendication 1, **caractérisé en ce que** le compartiment de pression (5) est conçu dans le boîtier de répartition d'air (4) comme un canal périphérique à l'intérieur de son contour extérieur latéral, qui présente des orifices d'évacuation (8, 9) latéraux pour les deux flux partiels d'air de refroidissement (L1, L2).

5. Moteur à combustion interne selon la revendication 1, **caractérisé en ce que** des nervures de refroidissement (24, 25) agencées à l'intérieur de l'habillage (22, 23) pour le deuxième flux partiel d'air de refroidissement (L2) dans le sens d'écoulement sont prévues sur la paroi latérale (12) du carter de vilebrequin et/ou sur le côté extérieur du carter d'huile (13).

6. Moteur à combustion interne selon la revendication 1, **caractérisé en ce que** le carter d'huile (13) est conçu sous la forme d'un composant séparé et pourvu de nervures de refroidissement (25) sur son côté extérieur et d'éléments de liaison pour le raccordement étanche sur la paroi extérieure (26) du carter de vilebrequin (14).

7. Moteur à combustion interne selon la revendication 1, **caractérisé en ce qu'**un composant séparé et formant des nervures de refroidissement (24), avec une grande surface d'appui est vissé sur le côté extérieur de la paroi latérale (12) du carter de vilebrequin.
